# EUROPÄISCHE PATENTSCHRIFT

(11) **EP 1 152 150 B1**
(45) Veröffentlichungstag und Bekanntmachung des Hinweises auf die Patenterteilung: **28.07.2004**
(21) Anmeldenummer: 00126333.4
(22) Anmeldetag: 02.12.2000
(51) Int. Cl.: F04B 49/24, F04B 49/03

(54) **Förderpumpe mit Überströmventil**
Delivery pump with relief valve
Pompe d'alimentation avec une soupape de décharge

(30) Priorität: 04.05.2000 DE 20008051 U
(43) Veröffentlichungstag der Anmeldung: 07.11.2001
(73) Patentinhaber: J. WAGNER GMBH, 88048 Friedrichshafen (DE)
(72) Erfinder: von Keudell, Leopold, Ing., 88682 Salem (DE)
(74) Vertreter: Engelhardt, Guido, Dipl.-Ing.

(56) Entgegenhaltungen:
- DE-U- 29 823 736
- GB-A- 2 299 380
- US-A- 3 283 094
- US-A- 4 928 722

## Beschreibung

Die Erfindung bezieht sich auf eine Förderpumpe mit einem in einer Rücklaufleitung angeordneten aus einem Ventilgehäuse und einem Ventilkörper bestehenden Überströmventils, dessen Ventilgehäuse ortsfest in einem Gehäuse der Förderpumpe eingesetzt ist, wobei zwischen dem Ventilgehäuse und dem Ventilkörper des Überströmventils eine Druckfeder angeordnet und an dem Ventilkörper des Überströmventils ein aus dessen Ventilgehäuse ragendes Ansatzstück angebracht ist, an dem ein der Förderpumpe zugeordneter Stellungsschalter, der durch ein Zwischenglied, das in dem Gehäuse der Förderpumpe fixiert ist, gehalten ist.

Bei Inbetriebnahme von Förderpumpen, insbesondere von Membranpumpen, sollte in den Förderleitungen der Förderpumpe das Fluid ohne Druck eingesperrt sein, so dass im Startmodus die Förderpumpe frei von Förderleistung anlaufen kann. Zu diesem Zweck ist es erforderlich, dass das von der Förderpumpe zu fördernde Fluid nach dem Ausschalten der Förderpumpe aus den Rücklaufleitungen teilweise ausgepumpt wird, und zwar so lange, bis der Förderdruck abgebaut ist. Daher ist in der Rücklaufleitung ein Überströmventil vorgesehen, durch das sowohl bei Überdruck während des Betriebes der Förderpumpe als auch beim Aus- und Anschalten der Pumpe die Überdruckleitung zu öffnen ist, so dass in der Förderleitung kein Förderdruck vorherrscht.

Aus der US 4,928,722 ist eine solche Förderpumpe bekannt, bei der der Stellungsschalter eine umlaufende Nockenbahn aufweist, die axial auf einen Schaltungsknopf der Steuerelektronik für die Förderpumpe einwirkt. Somit ist die Elektronik der Förderpumpe mittels Verdrehen des Stellungsschalters zu betätigen. Gleichzeitig wird durch Verdrehen des Stellungsschalters das Überströmventil axial bewegt; und zwar dadurch, dass der Stellungsschalter in seinem Inneren eine Nockenbahn aufweist, so dass durch Verdrehen des Stellungsschalters eine axiale Bewegung gegeben ist. Der Ventilkörper des Überströmventils ist mit seinem Ansatzstück in dem Stellungsschalter arretiert.

Bei dieser Förderpumpe hat sich als nachteilig herausgestellt, dass die Steuerung der den Motor der Förderpumpe beeinflussenden Elektronik nicht zuverlässig betätigt werden kann, da das Überströmventil mittels des Stellungsschalters in einer geöffneten und einer geschlossenen Stellung zu halten und gleichzeitig durch den Stellungsschalter der Schaltknopf der Motorelektronik niederzuhalten ist. Dadurch, dass der Stellungsschalter in axial unterschiedlich veränderbare Positionen überzuführen ist, ist an die Nockenbahn, die dem Steuerungsschalter der Motorelektronik zugeordnet ist, eine erhöhte Anforderung zu stellen, so dass die Herstellung des Stellungsschalters teuer ist.

Auch ist die Abdichtung zwischen dem Gehäuse der Förderpumpe und dem Stellungsschalter mit erheblichen Schwierigkeiten verbunden, da die axiale Bewegung des Steuerschalters dazu führt, dass keine zuverlässige Dichtung, beispielsweise eine O-Ringdichtung, verwendet werden kann.

Darüber hinaus ist die Trennung der mechanischen axialen Verstellung des Überströmventils und die Steuerelektronik der Förderpumpe technisch nicht sinnvoll, da die räumliche Trennung und die axiale Ansteuerung des Steuerschalters der Motorelektronik hohe konstruktive Anforderungen an die Gestaltung und Ausbildung des Stellungsschalters stellt. Dies bedeutet, dass beim Wechseln des Überströmventils ein erheblicher Zeitaufwand notwendig ist und auch an das Bedienungspersonal erhöhte Anforderungen gestellt werden müssen, um die Montage bzw. Demontage dieser Bauteile vornehmen zu können.

Bei bekannten Förderpumpen ist der das Überströmventil von außen zu betätigende Stellungsschalter getrennt im Gehäuse der Pumpe in bezug auf die die Pumpe steuernde Elektrik angeordnet. Über den Stellungsschalter wird sowohl das Überströmventil als auch die Elektronik für die Förderpumpe geschaltet. Oftmals ist dabei das Überströmventil derart im Gehäuse angeordnet, dass die zur Verstellung des Überströmventils vorherrschenden Kräfte unmittelbar vom Stellungsschalter bzw. von dessen Gehäuse aufzunehmen sind.

Es ist daher Aufgabe der Erfindung, die Förderpumpe der eingangs genannten Gattung derart weiterzubilden, dass sowohl die axiale Verstellung des Überströmventils als auch die Betätigung der Steuerelektronik der Förderpumpe mittels eines gemeinsamen Gehäuses zu bewerkstelligen ist und dass die Montage bzw. die Demontage der Bauteile der Vorrichtung schnell und unkompliziert durchgeführt werden kann.

Diese Aufgabe wird erfindungsgemäß dadurch gelöst, dass im Inneren des Zwischengliedes elektrische, pneumatische, hydraulische und/oder mechanische Bauteile zur Steuerung der Förderpumpe angeordnet sind und dass durch den Stellungsschalter diese Bauteile mittels einer in Umfangsrichtung am Stellungsschalter laufenden Steuerfläche betätigbar sind.

Die Drehmomentübertragung zwischen dem Stellungsschalter und dem Überströmventil zur axialen Bewegung des Ventilkörpers erfolgt derart, dass in dem dem Stellungsschalter zugeordneten Ende des Ansatzstückes eine Aufnahmebohrung eingearbeitet ist und dass senkrecht zu der Längsachse des Ansatzstückes ein im Stellungsschalter arretierter Stift die Aufnahmebohrung im Ansatzstück durchgreift.

Dadurch, dass in dem Stellungsschalter mindestens zwei in dessen Umfangsrichtung schräg verlaufende Steuerflächen angeordnet und an dem Zwischenglied mit den Steuerflächen des Stellungsschalters korrespondierende Nocken angearbeitet sind, ist gewährleistet, dass das Überströmventil mittels des Stellungsschalters in verschiedene Positionen in bezug auf die axiale Richtung des Überströmventils einstellbar ist, so dass aufgrund der mechanischen Verbindung zwischen dem Stellungsschalter und dem Ansatzstück des Überströmventils der gewünschte Betriebsmodus des Überströmventils auswählbar bzw. einstellbar ist. Gleichzeitig steuert der Stellungsschalter auch die im Zwischenglied angeordnete Elektronik, so dass mittels der Verdrehung des Stellungsschalters der Betriebsmodus der Förderpumpe in Abhängigkeit von der Position des Überströmventiles eingestellt werden kann.

Zur Aufnahme der in dem Zwischenglied und dem Stellungsschalter herrschenden Drehmomente ist in dem Gehäuse der Förderpumpe eine oval oder mehreckförmige Aufnahmeöffnung zur drehfesten Arretierung des Zwischengliedes vorgesehen, so dass die auftretenden Drehmomente unmittelbar in das Gehäuse der Förderpumpe eingeleitet werden.

Weitere vorteilhafte Weiterbildungen der Erfindung ergeben sich aus den Unteransprüchen.

Bei der erfindungsgemäßen Anordnung des Zwischengliedes an dem Gehäuse der Förderpumpe ist vorteilhaft, dass das Überströmventil spielfrei und berührungslos im Zwischenglied angeordnet ist. Deshalb erfolgt zwischen dem Überströmventil und dem Zwischenglied keine Kraftübertragung. Diese wird vielmehr unmittelbar innerhalb des Gehäuses der Förderpumpe vorgenommen, da das Ventilgehäuse in dem Gehäuse der Förderpumpe eingeschraubt ist. Der Stellungsschalter überträgt lediglich die Axialkräfte der Feder auf das Zwischenglied.

Mittels eines derartigen Aufbaus ist auch die Montage bzw. Demontage, beispielsweise des Zwischengliedes, des Überströmventils und des Stellungsschalters, erheblich gegenüber der bekannten Ausgestaltung vereinfacht, da die einzelnen Bauteile getrennt voneinander oder gemeinsam von dem Gehäuse der Förderpumpe abnehmbar sind.

Die im Zwischenglied angeordnete zur Steuerung der Förderpumpe notwendige Elektronik ist bei der Abnahme des Zwischengliedes nicht betroffen, da die elektrischen Schaltungselemente ortsfest im Zwischenglied angebracht und lediglich über eine elektrische Steuerleitung mit der Pumpe im Gehäuse der Förderpumpe verbunden sind. Somit ist eine schnelle und einfache Demontage bzw. Montage der einzelnen Bauteile, nämlich des Zwischengliedes, des Überströmventils und des Stellungsschalters, zusammen mit der im Zwischenglied vorgesehenen Elektronik gewährleistet.

In der Zeichnung ist ein erfindungsgemäßes Ausführungsbeispiel dargestellt, das nachfolgend näher erläutert wird. Im einzelnen zeigt:
- Figur 1: eine Vorrichtung zur Betätigung eines Überströmventils an einem Gehäuse einer Förderpumpe, im Schnitt,
- Figur 2: einen Stellungsschalter der Vorrichtung gemäß Figur 1, in Draufsicht,
- Figur 3: eine Abwicklung des Stellungsschalters gemäß Figur 2,
- Figur 4: das Gehäuse der Förderpumpe zur Aufnahme der Vorrichtung gemäß Figur 1, und
- Figur 5: die Vorrichtung gemäß Figur 1 in perspektivischer Ansicht.

In der Figur 1 ist eine Förderpumpe 2 mit einem in einer Rücklaufleitung 4 angeordneten Überströmventil 5 dargestellt. Das Überströmventil 5 umfaßt ein zweiteiliges Ventilgehäuse 6 und einen Ventilkörper 7, der in geöffneter Position gezeigt ist, so dass die Rücklaufleitung 4 freigegeben ist. Das zweiteilige Ventilgehäuse 6 ist in ein Gehäuse 3 der Förderpumpe 2 eingeschraubt; die beidenTeile des Ventilgehäuses 6 sind in Form einer Schraubverbindung miteinander verbunden. Zwischen dem Ventilgehäuse 6 und dem Ventilkörper 7 ist eine Druckfeder 8 angeordnet, die die übliche Ventilsteuerung im Betriebsmodus der Förderpumpe 2 gewährleistet. Liegt demnach auf der dem Ventikörper 7 abgewandten Fläche des Überströmventils 5 innerhalb der Rücklaufleitung 4 ein erhöhter Fluiddruck an, wird das Überströmventil 5 unabhängig von dessen Einstellung geöffnet, und es wird Überdruck aus dem normalen Förderkreislauf der Förderpumpe 2 aufgrund der geöffneten Stellung des Überströmventiles 5 abgebaut.

An dem Gehäuse 3 der Förderpumpe 2 ist ferner ein Zwischenglied 9 abgestützt, das eine Bohrung 10 zur Aufnahme eines an dem Ventilkörper 7 angebrachten Ansatzstück 11 aufweist. Somit durchgreift das Ansatzstückes 11 das Zwischenglied 9 und ragt an dessen offenen Ende aus dem Zwischenglied 9 heraus.

Das freie Ende des Ansatzstückes 11 ist in einem Stellungsschalter 12 gehalten. Die mechanische Verbindung zwischen dem Stellungsschalter 12 und dem Ansatzstück 11 erfolgt derart, dass im Bereich des freien Endes des Ansatzstückes 11 eine Aufnahmebohrung 13 vorgesehen ist und dass senkrecht zu der Längsachse des Ansatzstückes 11 ein Stift 14 die Aufnahmebohrung 13 des Ansatzstückes 11 durchgreift. Der Stift 14 ist mit seinem freien Ende in einem Sackloch 15, das im Stellungsschalter 12 eingearbeitet ist, gehalten. Des weiteren weist der Stellungsschalter 12 eine Gewindebohrung 17 auf, die im montierten Zustand dem Kopfende des Stiftes 14 zugeordnet ist. Am Kopfende des Stiftes 14 ist ein Außengewinde 18 vorgesehen, so dass der Stift 14 in dem Stellungsschalter 12 eingeschraubt und somit in diesem fest arretiert ist.

Gemäß den Figuren 2 und 3 weist der Stellungsschalter 12, und zwar im montierten Zustand, vier in Richtung auf das Zwischenglied 9 weisende Rippen 31 auf, die jeweils eine schräg verlaufende Steuerfläche 32 bilden. Die Rippen 31 sind gleichmäßig in Umfangrichtung des Steuerschalters 12 angeordnet und in bezug auf die Querachse des Steuerschalters 12 symmetrisch verteilt. Dies bedeutet, dass die beiden Hälften des Steuerschalters 12 identisch ausgebildet sind, so dass der Steuerschalter 12 in zwei Positionen auf das Zwischenglied 9 aufsteckbar ist.

An dem Zwischenglied 9 sind zwei in Richtung des Steuerschalters 12 weisende Nocken 33 angeformt, auf denen die Steuerflächen 32 der Rippen 31 geführt gehalten sind. Aufgrund der schrägen Steuerflächen 32 und durch Drehen des Steuerschalters 12 ist somit eine axiale Bewegung des mit dem Steuerschalter 12 verbundenen Ansatzstückes 11 gewährleistet.

Insbesondere der Figur 2 ist zu entnehmen, dass das Ansatzstück 11 an seinem freien Ende eine Phase 28 aufweist, die derart ausgebildet ist und mit der Aufnahmebohrung des Stellungsschalters 12 korrespondiert, dass das Ansatzstück 11 derart in die Aufnahmebohrung des Stellungsschalters 12 einführbar ist, dass die Aufnahmebohrung 13 des Ansatzstückes 11 in Richtung der Aufnahmebohrung für den das Ansatzstück 11 arretierenden Stift 14 innerhalb des Stellungsschalters 12 weist, so dass der Stift 14, nachdem das Ansatzstück 11 in den Stellungsschalter 12 eingeführt ist, durch die Aufnahmebohrung 13 geschoben werden kann.

Darüber hinaus ist durch die Phase 28 gewährleistet, dass das Überströmventil 5 in einer definierten Position im Stellungsschalter 12 angebracht werden kann, so dass der Stellungsschalter 12 zusammen mit der nicht dargestellten Elektronik innerhalb des Zwischengliedes 9 eine Steuerung sowohl der Förderpumpe 2 als auch des Überströmventils 5 ermöglicht.

In der Figur 4 ist eine ovalförmige Aufnahmeöffnung 23 zur Halterung des Zwischengliedes 9 gezeigt, die in das Gehäuse 3 der Förderpumpe 2 eingearbeitet ist. In diese ist das Zwischenglied 9 drehfest einführbar. Aufgrund der ovalen Ausbildung der Aufnahmeöffnung 23 kann sich demnach das Zwischenglied 9 nicht verdrehen.

Aus der Figur 5 ist ersichtlich, dass das Zwischenglied 9 aus zwei Gehäuseteilen 34, 35 gebildet ist, die mittels das Zwischenglied 9 durchgreifenden Befestigungsschrauben 27 aneinander und an dem Gehäuse 3 der Förderpumpe 2 fixierbar sind. Es ist auch denkbar, dass die Befestigung des Zwischengliedes 9 an dem Gehäuse 3 der Förderpumpe 2 unabhängig von der Arretierung der beiden Gehäuseteile 34 und 35 erfolgt. Des weiteren können an dem Zwischenglied 9 in Richtung des Gehäuses 3 weisende Zentrierstifte vorgesehen werden, so dass das Zwischenglied 9 in einer vorbestimmbaren Position an dem Gehäuse 3 anbringbar ist.

Innerhalb der beiden Gehäuseteile 34 und 35 sind nicht dargestellte elektrische Steuermittel für die Förderpumpe 2 vorgesehen, die über eine elektrische Leitung 36 mit der Förderpumpe 2 verbunden sind. Dabei steuert der Stellungsschalter 12 sowohl die in dem Zwischenglied 9 vorgesehene Elektrik als auch die Position des Überströmventils 5.

Die Montage des Überströmventils 5 erfolgt derart, dass zunächst ein Teil des Ventilgehäuses 6 in das Gehäuse 3 der Förderpumpe 2 eingeschraubt wird. Anschießend wird das Überströmventil 5 in das nach außen offene Gehäuseteil des Ventilgehäuses 6 eingesteckt und die Druckfeder 8 wird eingesetzt. Danach ist das zweite Gehäuseteil des Ventilgehäuses 6 auf das erste Teil des Ventilgehäuses 6 aufzuschrauben, so dass das Überströmventil 5 mittels des zweiteilig ausgebildeten Ventilgehäuses 6 fest im Gehäuse 3 der Förderpumpe 2 arretiert ist. Dabei weist das Ansatzstück 11 des Überströmventils 5 aus dem Gehäuse 3 der Förderpumpe 2 hinaus. Die Durchgangsbohrung 10 des Zwischengliedes 9 nimmt das Ansatzstück 11 des Überströmventils 5 auf. Mittels der Befestigungsschrauben 27 wird das zweiteilig ausgebildete Zwischenglied 9 an dem Gehäuse 3 der Förderpumpe 2 angeschraubt.

Aus dem Zwischenglied 9 ragt nunmehr das Ansatzstück 11, auf das der Stellungsschalter 12 aufgesteckt wird. Die Phase 28 am freien Ende des Ansatzstückes 11 ermöglicht ein definiertes Aufstecken des Stellungsschalters 12. Zur Befestigung des Stellungsschalters 12 an dem Ansatzstück 11 ist sodann der Stift 14 in die dafür vorgesehene Bohrung innerhalb des Stellungsschalters 12 einzuschieben, der aufgrund der Aufnahmebohrung 13 auch das Ansatzstück 11 durchgreift. Mittels des am Stift 14 vorgesehenen Gewindes 18 ist der Stift 14 im Stellungsschalter 12 zu arretieren. Des weiteren besteht der Stellungsschalter 12 aus einem in Richtung des Zwischengliedes 9 ragenden Zapfen 37, der seitlich eine als Steuerfläche 38 dienende Einkerbung aufweist, die in Verbindung mit einer Anlagefläche in der Bohrung 10 des Zwischengliedes 9 eine Position des Stellungsschalters 12 eindeutig bestimmt.

## Patentansprüche

1. Förderpumpe (2) mit einem in einer Rücklaufleitung (4) angeordneten aus einem Ventilgehäuse (6) und einem Ventilkörper (7) bestehenden Überströmventils (5), dessen Ventilgehäuse (6) ortsfest in einem Gehäuse (3) der Förderpumpe (2) eingesetzt ist, wobei zwischen dem Ventilgehäuse (6) und dem Ventilkörper (7) des Überströmventils (5) eine Druckfeder (8) angeordnet und an dem Ventilkörper (7) des Überströmventils (5) ein aus dessen Ventilgehäuse (6) ragendes Ansatzstück (11) angebracht ist, an dem ein der Förderpumpe (2) zugeordneter Stellungsschalter (12), der durch ein Zwischenglied (9), das in dem Gehäuse (3) der Förderpumpe (2) fixiert ist, gehalten ist.
**dadurch gekennzeichnet,**
**dass** im Inneren des Zwischengliedes (9) elektrische, pneumatische, hydraulische und/ oder mechanische Bauteile zur Steuerung der Förderpumpe (2) angeordnet sind und dass diese Bauteile durch den Stellungsschalter (12) über eine in Umfangsrichtung verlaufenden Steuerfläche (38) betätigbar sind.

2. Förderpumpe nach Anspruch 1,
**dadurch gekennzeichnet,**
**dass** in dem dem Stellungsschalter(12) zugeordneten Ende des Ansatzstückes (11) eine Aufnahmebohrung (13) eingearbeitet ist und dass ein im Stellungsschalter (12) arretierter Stift (14) die Aufnahmebohrung (13) im Ansatzstück (11) senkrecht zu dessen Längsachse durchgreift.

3. Förderpumpe nach Anspruch 2,
**dadurch gekennzeichnet,**
**dass** das freie Ende des Stiftes (14) in einem in den Stellungsschalter (12) eingearbeiteten Sackloch (15) gehalten ist und dass das Kopfstück des Stiftes (14) in ein in dem Stellungsschalter (12) vorgesehenes Innengewinde (17) eingeschraubt ist.

4. Förderpumpe nach Anspruch 2 oder 3,
**dadurch gekennzeichnet,**
**dass** durch Drehen des Stellungsschalters (12) der Ventilkörper (7) axial verstellbar ist.

5. Förderpumpe nach einem oder mehreren der vorgenannten Ansprüche,
**dadurch gekennzeichnet,**
**dass** an dem Stellungsschalter (12) mindestens zwei in dessen Umfangsrichtung schräg verlaufende Steuerflächen (32) angebracht sind und dass an dem Zwischenglied (9) mit den Steuerflächen (32) des Stellungsschalters (12) korrespondierende Nocken (33) angearbeitet sind.

6. Förderpumpe nach einem oder mehreren der vorgenannten Ansprüche,
**dadurch gekennzeichnet,**
**dass** das Zwischenglied (9) und der Stellungsschalter (12) einzeln oder gemeinsam von dem Gehäuse (3) der Förderpumpe (2) abnehmbar sind.

7. Förderpumpe nach einem oder mehreren der vorgenannten Ansprüche
**dadurch gekennzeichnet,**
**dass** in dem Gehäuse (3) der Förderpumpe (2) eine ovale oder mehreckförmige Aufnahmeöffnung (23) zur drehfesten Arretierung des Zwischengliedes (9) vorgesehen ist.

8. Förderpumpe nach Anspruch 7,
**dadurch gekennzeichnet,**
**dass** an dem Zwischenglied (9) ein in Richtung des Gehäuses (3) der Förderpumpe (2) weisendes Ansatzglied (24) vorgesehen ist, dessen Außenkontur der Form der Aufnahmeöffnung (23) entspricht.

9. Förderpumpe nach einem oder mehreren der vorgenannten Ansprüche,
**dadurch gekennzeichnet,**
**dass** das Zwischenglied (9) aus zwei Gehäuseteilen (34, 45) gebildet ist..

10. Förderpumpe nach Anspruch 9,
**dadurch gekennzeichnet,**
**dass** das dem Stellungsschalter (12) zugeordnete Gehäuse (34) eine die für den Durchlass des Überströmventils (5) vorgesehene Durchgangsbohrung (10) umschließende oval oder mehreckig ausgebildete Anformung aufweist, die im montierten Zustand der Gehäuseteile (33, 34) in Richtung des zweiten Gehäuseteils (35) ragt, und dass in das zweite Gehäuseteil (35) eine mit der Außenkontur der Anformung korrespierende Ausnehmung eingearbeitet ist.

11. Förderpumpe Anspruch 9 oder 10,
**dadurch gekennzeichnet,**
**dass** die Befestigung der beiden Gehäuseteile (34, 35) unabhängig von der Befestigung des Zwischengliedes (9) an der Förderpumpe (2) erfolgt.

12. Förderpumpe nach einem oder mehreren der vorgenannten Ansprüche,
**dadurch gekennzeichnet,**
**dass** der Querschnitt des freien Endes des Ansatzstückes (11) eine mit der Aufnahmebohrung (15) in dem Stellungsschalter (12) korrespondierende Querschnittsform aufweist.

13. Förderpumpe nach Anspruch 12,
**dadurch gekennzeichnet,**
**dass** die Querschnittsform in der Aufnahmebohrung (15) des Stellungsschalters (12) derart ausgebildet ist, dass das Ansatzstück (11) in einer vorbestimmten Lage in dem Stellungsschalter (12) gehalten ist.

14. Förderpumpe nach Anspruch 12 oder 13,
**dadurch gekennzeichnet,**
**dass** an einem in das Zwischenglied (9) einführbaren Zapfen (37) des Stellungsschalters (12) eine Steuerfläche (38) eingearbeitet ist, die im montierten Zustand des Stellungsschalters (12) an einer in dem Zwischenglied (9) vorgesehenen Gegenfläche anliegt.

## Claims

1. A delivery pump (2) with a relief valve (5) comprising a valve housing (6) and a valve body (7) arranged in a return line (4), the valve housing (6) of the relief valve (5) being inserted in a fixed position in a housing (3) of the delivery pump (2), with a pressure spring (8) arranged between the valve housing (6) and the valve body (7) of the relief valve (5) and a joining piece (11) attached to the valve body (7) of the relief valve (5) projecting from the valve housing (6) of the relief valve (5), with a position switch (12) allocated to the delivery pump (2) attached to the joining piece (11), the position switch (12) being fixed in the housing (3) of the delivery pump (2) by an intermediate piece (9),
**characterized in that**,
electrical, pneumatic, hydraulic and/or mechanical components are arranged inside the intermediate piece (9) in order to control the delivery pump (2), and that these components can be actuated by the position switch (12) by means of a control surface (38) running in the circumferential direction.

2. The delivery pump in accordance with Claim 1,
**characterized in that**
an accommodation hole (13) is worked into the end of the joining piece (11) facing the position switch (12) and that a pin (14) locked in the position switch (12) passes through the accommodation hole (13) in the joining piece (11) perpendicular to its longitudinal axis.

3. The delivery pump in accordance with Claim 2,
**characterized in that**
the free end of the pin (14) is held in a blind hole (15) in the position switch (12) and that the head of the pin (14) is screwed into a female thread (17) provided in the position switch (12).

4. The delivery pump in accordance with Claim 2 or 3,
**characterized in that**
the valve body (7) can be moved axially by turning the position switch (12).

5. The delivery pump in accordance with one or more of the aforementioned claims,
**characterized in that**
at least two control surfaces running obliquely in the circumferential direction of the position switch (12) are attached to the position switch (12) and that cams (33) corresponding to the control surfaces (32) of the position switch (12) are worked onto the intermediate piece (9).

6. The delivery pump in accordance with one or more of the aforementioned claims,
**characterized in that**
the intermediate piece (9) and the position switch (12) can be removed either individually or jointly from the housing (3) of the delivery pump (2).

7. The delivery pump in accordance with one or more of the aforementioned claims,
**characterised in that**,
an oval or polygonal acceptance opening (23) is provided in the housing (3) of the delivery pump (2) in order to lock the intermediate piece (9) to prevent it from rotating.

8. The delivery pump in accordance with Claim 7,
**characterised in that**,
A joining element (24) pointing in the direction of the housing (3) of the delivery piece (2) is provided on the intermediate piece (9), the outer contour of the joining element (24) corresponding to the shape of the acceptance opening (23).

9. The delivery pump in accordance with one or more of the aforementioned claims,
**characterised in that**,
the intermediate element (9) is formed from two housing parts (34, 45).

10. The delivery pump in accordance with Claim 9,
**characterised in that**,
the housing (34) allocated to the position switch (12) has an oval or polygonal formed piece surrounding the passage hole (10) provided for the passage of the relief valve (5), the formed piece projecting in the direction of the second housing part (35) when the housing parts (33, 34) are assembled, and that a recess with a shape corresponding to the external contour of the formed part is worked into the second housing part (35).

11. The delivery pump in accordance with Claim 9 or 10,
**characterised in that**,
the two housing parts (34, 35) are attached independently of the attachment of the intermediate piece (9) to the delivery pump (2).

12. The delivery pump in accordance with one or more of the aforementioned claims,
**characterised in that**,
the cross-section of the free end of the joining piece (11) has a cross-sectional shape corresponding to the acceptance hole (15) in the position switch (12).

13. The delivery pump in accordance with Claim 12,
**characterised in that**,
the cross-sectional shape in the acceptance hole (15) of the position switch (12) is formed in such a way that the joining piece (11) is held in a predetermined position in the position switch (12).

14. The delivery pump in accordance with Claim 12 or 13,
**characterised in that**,
a control surface (38) is worked onto a pin (37) of the position switch (12) that can be inserted into the intermediate piece (9), and when the position switch (12) is assembled, the control surface (38) contacts a counter-surface provided in the intermediate piece (9).

## Revendications

1. Pompe d'alimentation (2) avec une soupape de décharge (5) disposée dans une conduite de retour (4) et comprenant un boîtier de soupape (6) et un corps de soupape (7), dont le boîtier de soupape (6) est monté rigidement dans un carter (3) de la pompe d'alimentation (2), avec, disposé entre le boîtier de soupape (6) et le corps de soupape (7) de la soupape de décharge (5), un ressort de pression (8) et, sur le corps (7) de la soupape de décharge (5), un embout (11) saillant du boîtier de soupape (6), sur lequel il est prévu un contacteur à positions (12) assigné à la pompe d'alimentation (2), qui est retenu par un élément intermédiaire (9) fixé dans le carter (3) de la pompe d'alimentation (2),
**caractérisée en ce que**,
à l'intérieur de l'élément intermédiaire (9), il est prévu des composants électriques, pneumatiques, hydrauliques et/ou mécaniques servant à la commande de la pompe d'alimentation (2) et que ces composants se laissent actionner par le contacteur à positions (12), par l'intermédiaire d'une aire de commande (38) orientée en direction du pourtour.

2. Pompe d'alimentation d'après la revendication 1,
**caractérisée en ce que**,
dans l'extrémité de l'embout (11) assignée au contacteur à positions (12), il est pratiqué un perçage de réception (13), et qu'un goujon (14) arrêté dans le contacteur à positions (12) traverse le perçage de réception (13) dans l'embout (11) perpendiculairement à son axe longitudinal.

3. Pompe d'alimentation d'après la revendication 2,
**caractérisée en ce que**
l'extrémité libre du goujon (14) est retenue dans un trou borgne (15) pratiqué dans le contacteur à positions (12), et que la tête du goujon (14) est vissée dans un taraudage (17) prévu dans le contacteur à positions (12).

4. Pompe d'alimentation d'après la revendication 2 ou 3,
**caractérisée en ce que**
par rotation du contacteur à positions (12), le corps de soupape (7) se laisse régler axialement.

5. Pompe d'alimentation d'après une ou plusieurs des revendications précédentes,
**caractérisée en ce que**
sur le contacteur à positions (12), il est prévu au moins deux aires de commande (32) dirigées obliquement en direction de son pourtour et que, sur l'élément intermédiaire (9), il est prévu des cames (33) correspondant aux aires de commande (32) du contacteur à positions (12).

6. Pompe d'alimentation d'après une ou plusieurs des revendications précédentes,
**caractérisée en ce que**
l'élément intermédiaire (9) et le contacteur à positions (12) se laissent démonter individuellement ou ensemble du carter (3) de la pompe d'alimentation (2).

7. Pompe d'alimentation d'après une ou plusieurs des revendications précédentes,
**caractérisée en ce que**,
dans le carter (3) de la pompe d'alimentation (2), il est prévu une ouverture de réception ovale ou polygonale (23) pour retenir l'élément intermédiaire (9) de manière résistant à la torsion.

8. Pompe d'alimentation d'après la revendication 7,
**caractérisée en ce que**,
sur l'élément intermédiaire (9), il est prévu un embout (24) donnant en direction du carter (3) de la pompe d'alimentation (2) et dont le contour extérieur correspond à la forme de l'ouverture de réception (23).

9. Pompe d'alimentation d'après une ou plusieurs des revendications précédentes,
**caractérisée en ce que,**
l'élément intermédiaire (9) est composé de deux parties de boîtier (34, 35).

10. Pompe d'alimentation d'après la revendication 9,
**caractérisée en ce que**
le boîtier (34) assigné au contacteur à positions (12) comporte un embout ovale ou polygonal entourant le perçage de passage (10) prévu pour le passage de la soupape de décharge (5), embout qui, en état monté des parties de boîtier (33, 34), donne en direction de la deuxième partie du boîtier (35) et que dans la deuxième partie du boîtier (35), il est pratiqué un évidemment correspondant au contour extérieur de l'embout.

11. Pompe d'alimentation d'après la revendication 9 ou 10,
**caractérisée en ce que**
les deux parties de boîtier (34, 35) sont fixées indépendamment de l'élément intermédiaire (9) sur la pompe d'alimentation (2).

12. Pompe d'alimentation d'après une ou plusieurs des revendications précédentes,
**caractérisée en ce que**
la section de l'extrémité libre de l'embout (11) a une forme correspondant au perçage de réception (15) dans le contacteur à positions (12).

13. Pompe d'alimentation d'après la revendication 12,
**caractérisée en ce que**
la section dans le perçage de réception (15) du contacteur à positions (12) est conçue de sorte que l'embout (11) est retenu dans une certaine position déterminée à l'intérieur du contacteur à positions (12).

14. Pompe d'alimentation d'après la revendication 12 ou 13,
**caractérisée en ce que**
sur un téton (37) du contacteur à positions (12), qui se laisse introduire dans l'élément intermédiaire (9), il est pratiqué une aire de commande (38) qui, en état monté du contacteur à positions (12), porte sur une face opposée prévue sur l'élément intermédiaire (9).
